# EUROPÄISCHE PATENTSCHRIFT

(11) **EP 0 220 415 B1**
(45) Veröffentlichungstag und Bekanntmachung des Hinweises auf die Patenterteilung: **01.08.1990**
(21) Anmeldenummer: 86111723.2
(22) Anmeldetag: 25.08.1986
(51) Int. Cl.: B26F 3/00, B26D 7/20

(54) **Vorrichtung zum Schneiden flacher Werkstoffe**
Apparatus for cutting sheets
Machine pour couper des plaques

(30) Priorität: 25.09.1985 DE 3534096
(43) Veröffentlichungstag der Anmeldung: 06.05.1987
(73) Patentinhaber: Messerschmitt-Bölkow-Blohm Gesellschaft mit beschränkter Haftung, D-81663 München (DE)
(72) Erfinder: Gerdes, Erwin, D-2905 Edewecht / Portsloge (DE)

(56) Entgegenhaltungen:
- EP-A- 0 170 369
- DE-B- 2 843 694
- US-A- 3 978 748
- US-A- 4 116 097

## Beschreibung

Die Erfindung bezieht sich auf eine Vorrichtung zum Schneiden flacher Werkstoffe nach dem Oberbegriff des Anspruchs 1.

Eine derartige Vorrichtung ist durch die DE-A-33 21 954 bekannt. Bei dieser Vorrichtung schneidet ein Hochdruck-Flüssigkeitsstrahl einer numerisch gesteuerten Schneiddüse das auf einen Schneidtisch aufgelegte Material. Unterhalb des Schneidtisches ist ein Auffangbehälter vorgesehen, welcher der Schneiddüse nachgeführt wird. Hierdurch wird eine vom Flüssigkeitsstrahl sonst hervorgerufene Benetzung der Unterseite des Schneidgutes verhindert, wodurch dieses wirtschaftliche Schneidverfahren auch zur Herstellung von Bauteilen für Luft- und Raumfahrzeuge einsetzbar wird.

Die Erfindung geht von dieser bekannten Vorrichtung aus und hat die Aufgabe, den Schneidtisch für eine automatische Disposition des Schneidgutes auszubilden. Diese Aufgabe ist durch die Merkmale des Anspruchs 1 gelöst.

Die erfindungsgemäße Vorrichtung gewährleistet durch das mäanderförmig geführte und verspannte Stahlband eine sehr gute Schneidgutauflage, die vom Hochdruck-Flüssigkeitsstrahl praktisch ungehindert durchdrungen werden kann. Das bedeutet, daß die Schneiddüse auf dem Schneidtisch in jede beliebige Position verfahrbar wird, so daß der Disposition des Schneidgutes auf dem Schneidtisch praktisch keine Grenzen gesetzt sind.

Die Schneidvorrichtung kann daher als Bearbeitungsstufe innerhalb einer Fließbandfertigung eingesetzt werden, da Schwierigkeiten bei der Materialzuführung und Materialweitergabe nicht bestehen.

Vorteilhafte Ausgestaltungen der Erfindung sind in den Unteransprüchen angegeben. Die Erfindung wird anhand der beiliegenden Zeichnung näher erläutert:
Es zeigen:
   Fig. 1 das Prinzip einer Schneidvorrichtung mit einer endlosen Kette für den Schneidtisch,
   Fig. 2 eine vergrößerte Schnittdarstellung 11-11 gemäß Fig. 1 und
   Fig. 3 eine vergrößerte Draufsicht 111 gemäß Fig. 2.

Wie die Darstellungen nach Fig. 1 bis 3 zeigen, besteht der Schneidtisch aus zwei um Rollen 1, 2 geführten, endlosen Ketten 3, 4. Die Rolle 2 wird hierbei durch einen Antriebsmotor 5 angetrieben, während die Rolle 1 als reine Umlenkrolle dient. Auf dem Schneidtisch wird das Schneidgut 6 zugeschnitten. Beim Schneiden wird ein unterhalb des Schneidtisches angeordneter Auffangbehälter 9 der Schneiddüse 8 nachgeführt. Zum Schneiden in Längsrichtung des Schneidtisches kann auch die Bewegung des Schneidtisches, das heißt, der das Abrollen des Schneidgutes 6 von der Vorratsrolle 7 bestimmende Kettenvortrieb benutzt werden.

Wie aus Fig. 2 hervorgeht, sind die Glieder der Ketten 3, 4 jeweils mit nach außen hervorstehenden Bolzen 10 verbunden, an deren hervorstehenden Enden jeweils zwei Rollen 11 angebracht sind. Diese Rollen 11 greifen zur Distanzsicherung der Ketten 3, 4 jeweils in einen Quersteg 13 einer der Kettenführung folgenden, umlaufenden, T-förmigen Führungsnut 12 ein, welche am Maschinengrundkörper vorgesehen sind. An den flachen Gliedern der Ketten 3, 4 sind, wie Fig. 2 und 3 zeigen, jeweils eine mehrere Bolzen 15 aufweisende Lasche 14 befestigt. Außerdem ist jede Lasche 14 mit zwei Spannund Klemmvorrichtungen 16 versehen, mit welchen jeweils ein um die Bolzen 15 zweier gegenüberliegender Laschen 14 mäanderförmig geführtes, dünnes Stahlband 17 gespannt und befestigt wird. Die mäanderförmigen Stahlbänder 17 aller Kettenglieder bilden daher einen umlaufenden Schneidtisch, der vom Flüssigkeitsstrahl 18 der Schneiddüse 8 praktisch unbehindert durchdrungen werden kann. Für das Stahlband 17 kann rostfreies Stahlband mit einer Stärke von 0,1 mm bis 0,3 mm und einer Breite von 30 mm eingesetzt werden. Der Abstand der Bolzen 15 in den Laschen 14 ist auf den doppelten Betrag der Bolzendicke bemessen, die beispielsweise 6 mm betragen kann.

Die erfindungsgemäße Vorrichtung erlaubt eine automatische Disposition des von der Vorratsrolle 7 auf den umlaufenden Schneidtisch abgerollten bandförmigen Schneidgutes 6. Das zwischen den Laschen der distanzgesicherten Ketten 3, 4 gespannte Stahlband 17 ist hinreichend steif, so daß das Schneiden mit dem Flüssigkeitsstrahl 18 der Schneiddüse 8 umproblematisch ist. Dies gilt aber auch für andere Trennverfahren, wie Laser-, Luft- oder Dampfstrahltrennverfahren. Die erfindungsgemäße Vorrichtung kann daher ohne Schwierigkeiten in eine automatische Fließbandfertigung eingesetzt werden. Dabei ist es auch möglich, das Stahlband 17 durch einen Stahldraht oder durch ein Band bzw. einen Draht geeigneten Werkstoffes zu ersetzen.

## Patentansprüche

1. Vorrichtung zum Schneiden flacher Werkstoffe, wie Folien oder flache, faserverstärkte Verbundwerkstoffe, mit einem Schneidetisch und einer durch eine numerische Steuerung in der Schneidebene verfahrbaren Schneiddüse, deren Hochdruck-Flüssigkeitsstrahl nach Durchdringen des Schneidgutes mit einem unterhalb des Schneidtisches der Schneiddüse nachgeführten Auffangbehälter aufgefangen wird, dadurch gekennzeichnet, daß der Schneidtisch aus zwei um Rollen (1, 2) geführten, distanzgesicherten, endlosen Ketten (3, 4) besteht, deren Kettenglieder Laschen (14) mit mehreren, gleichmäßig verteilten Bolzen (15) aufweisen und daß an den Laschen (14) der Kettenglieder jeweils ein dünnes Stahlband (17) befestigt und mäanderförmig um die Bolzen (15) zwischen den gegenüberliegenden Laschen (14) geführt und gespannt ist.

2. Vorrichtung nach Anspruch 1, dadurch gekennzeichnet, daß an den Kettengliedern Bolzen (10) mit Führungsrollen (11) vorgesehen sind, die in Querstege (13) umlaufender Führungsnuten (12) zur Distanzsicherung eingreifen.

3. Vorrichtung nach Anspruch 1 oder 2, dadurch gekennzeichnet, daß für das Stahlband (17) rostfreier Bandstahl mit einer Stärke von 0,1 bis 0,3 mm und einer Breite von ca. 30 mm benutzt wird.

4. Vorrichtung nach einem der Ansprüche 1 bis 3, dadurch gekennzeichnet, daß der Abstand der Bolzen (15) in den Laschen (14) auf den doppelten Betrag der Bolzendicke bemessen ist.

5. Vorrichtung nach einem der Ansprüche 1 bis 4, dadurch gekennzeichnet, daß das Stahlband (17) durch ein Band geeigneten Werkstoffes ersetzt ist.

6. Vorrichtung nach einem der vorhergehenden Ansprüche, dadurch gekennzeichnet, daß das Stahlband (17) durch einen Stahldraht oder Draht geeigneten Werkstoffes ersetzt ist.

## Revendications

1. Machine pour découper des matériaux plats tels que des feuilles ou des matières composites, plates, renforcées de fibres sur une table de découpe à l'aide d'une buse de découpe dont le mouvement est commandé dans le plan de découpe par une commande numérique et dont le jet de liquide à haute pression est recueilli par un réceptacle après avoir traversé le produit à découper, ce réceptacle suivant la mouvement de la buse de découpe en-dessous de la table de découpe, machine caractérisée en ce que la table de découpe se compose de deux chaînes sans fin (3, 4) à écartement fixe, passant sur deux rouleux (1, 2), chaînes dont les maillons comportent des pattes (14) à plusieurs goujons (15) répartis régulièrement et un mince ruban d'acier (17) est fixé à chaque patte (14) des maillons de chaîne, ce ruban passant suivant un tracé en méandres autour des goujons (15) entre les pattes (14) en regard, ce ruban étant tendu.

2. Machine selon la revendication 1, caractérisée en ce que les maillons comportent des goujoons (10) munis de galets de guidage (11) qui viennent s'appuyer contre les rebords (13) de rainures de guidage (12) périphériques assurant l'écartement.

3. Machine selon la revendication 1 ou 2, caractérisée en ce que le ruban d'acier (17) est un ruban d'acier inoxydable d'une épaisseur comprise entre 0,1 et 0,3 mm et ayant une largeur d'environ 30 mm.

4. Machine selon l'une quelconque des revendications 1 à 3, caractérisée en ce que l'écartement des goujons (15) des pattes (14) correspond au double du diamètre des goujons.

5. Machine selon l'une quelconque des revendications 1 à 4, caractérisé en ce que le ruban d'acier (17) est remplacé par un ruban en un matériau approprié.

6. Machine selon l'une des revendications précédentes, caractérisée en ce que le ruban d'acier (17) est remplacé par un fil d'acier ou un fil d'un matériau approprié.

## Claims

1. Apparatus for the cutting of planar materials, such as foils or flat, fibre-reinforced composite materials, with a cutting table and a cutting tip movable in the cutting plane by a numeric control, the high pressure fluid jet of the cutting tip being caught, after penetration of the material to be cut, in a collecting container arranged after the cutting tip underneath the cutting table, characterised in that the cutting table comprises two endless chains (3, 4) secured at a distance and guided around wheels (1, 2) the chain links having flanges (14) with a plurality of evenly distributed bolts (15), and in that a thin steel tape (17) is fixed to each of the flanges (14) of the chain links and is guided in a meander around the bolts (15) between the opposed flanges (14) and is tensioned.

2. Apparatus according to claim 1 characterised in that on the chain links there are provided bolts (10) with guiding rolls (11), to which, for securing at a distance, engage surrounding guide grooves (12) in cross pieces (13).

3. Apparatus according to claim 1 or 2, characterised in that for the steel tape (17) there is employed stainless ribbon steel with a thickness of 0.1 to 0.3 mm and a width of approximately 30 mm.

4. Apparatus according to any one of claims 1 to 3, characterised in that the spacing of the bolts (15) in the flanges (14) amount to twice the bolt thickness.

5. Apparatus according to any one of claims 1 to 4, characterised in that the steel tape (17) is replaced by a tape of suitable material.

6. Apparatus according to any preceding claim, characterised in that the steel tape (17) is replaced by a steel wire or a wire of a suitable material.
